# EUROPÄISCHE PATENTSCHRIFT

(11) **EP 1 624 528 B1**
(45) Veröffentlichungstag und Bekanntmachung des Hinweises auf die Patenterteilung: **05.05.2010**
(21) Anmeldenummer: 05015827.8
(22) Anmeldetag: 21.07.2005
(51) Int. Cl.: H01R 4/24, H01R 12/08

(54) **Elektrischer Abzweig-Anschlussverbinder**
Electrical branch connector
Connecteur électrique de derivation

(30) Priorität: 04.08.2004 DE 102004037997
(43) Veröffentlichungstag der Anmeldung: 08.02.2006
(73) Patentinhaber: Wago Verwaltungsgesellschaft mbH, 32423 Minden (DE)
(72) Erfinder: Gerberding, Wolfgang, 31840 Hess. Oldendorf (DE)
(74) Vertreter: Gerstein, Hans Joachim

(56) Entgegenhaltungen:
- EP-A- 0 298 713
- EP-A- 0 726 623
- WO-A-00/45468
- DE-A1- 19 854 200
- NL-A- 7 505 725
- US-A- 4 232 927
- US-A- 5 139 440
- US-A- 5 451 167

## Beschreibung

Die Erfindung betrifft einen Abzweig-Anschlußverbinder zum abisolierfreien elektrischen Kontaktieren der Leitungsadern von elektrischen Leitungen, die eine Isolierung und/oder Abschirmung aufweisen und deren jeweilige Abgriffszonen parallel zueinander in einem Isolierstoffgehäuse lagefixiert gehalten sind, wobei der Kontaktabgriff pro Leitung jeweils mittels eines in dem Isolierstoffgehäuse rechtwinklig zur Leitung verschiebbar geführten Kontaktabgriffelementes erfolgt, das in der Form eines aus einem Flachmaterial hergestellten gabelförmigen Schneid-Klemmkontaktes ausgebildet ist.

Solche Abzweig-Anschlußverbinder sind zum elektrischen Kontaktieren von Stromversorgungsleitungen (Phasenleiter, Nullleiter, Schutzleiter) bekannt (siehe NL 75 05 725 A). Sie werden auch zum Abzweig-Kontaktieren von Datenleitungen, Steuerleiterungen etc verwendet. Die Leitungen können als parallele Einzelleitungen oder in Form eines Flachbandkabels vorliegen. Immer gilt, daß die Leitungen im Bereich ihrer für die Abzweigung benutzten Abgriffszonen parallel zueinander in dem Isolierstoffgehäuse des Abzweig-Anschlußverbinders lagefixiert gehalten sind.

Dabei ist auch wichtig dass bei einem Flachbandkabel die von Hersteller zu Hersteller variierenden Abstandstoleranzen der einzelnenden Leitungen berücksichtigt werden. Das ist mit Hilfe der vorgeschlagenen Führungsstege möglich, die spritzgiess - technisch sehr genau in dem Isolierstoffgehäuse des Abzweig-Anschlussverbinders herstellbar sind, und die eine entsprechend positionsgenaue Führung der jeweiligen Schneid-Klemmkontakte garantieren.

Aufgabe der Erfindung ist es, die oben genannten Nachteile zu beseitigen.

Diese Aufgabe wird erfindungsgemäß dadurch gelöst, daß der gabelförmige Schneid-Klemmkontakt bei seiner Verschiebebewegung mittels eines Führungssteges geführt ist, der aus dem Material des Isolierstoffgehäuses ausgeformt ist und der in dem Isolierstoffgehäuse achsparallel und im wesentlichen mittensymmetrisch und oberhalb der zu kontaktierenden Leitungsader positioniert ist derart, daß das gabelförmige Maul des Schneid-Klemmkontaktes den Führungssteg übergreift und von dem Führungssteg geführt ist, bevor der Schneid-Klemmkontakt die Isolierung und/oder die Abschirmung der unter dem Führungssteg verlaufenden Leitung berührt.

Die vorgeschlagenen Führungsstege für die Schneid-Klemmkontakte sind spritzgießtechnisch positionsgenau in dem Isolierstoffgehäuse des Abzweig-Anschlußverbinders herzustellen und garantieren eine entsprechende exakte und stabile Führung der jeweiligen Schneid-Klemmkontakte.

Eine weitere Verbesserung des neuen Abzweig-Anschlußverbinders ist nach Anspruch 2 dadurch gekennzeichnet, daß der gabelförmige Schneid-Klemmkontakt bei seiner Verschiebebewegung zusätzlich zum Führungssteg mittels einer Hochkant-Stromschiene geführt ist, wie dies z.B. aus der DE 197 03 797 A1 bekannt ist (siehe dort Fig. 5 mit zugehöriger Beschreibung). Dabei ist für die vorliegende Erfindung wesentlich, daß sich die Erstreckungsebene der jeweiligen Hochkant-Stromschiene und die Führungsstegebene, die durch die Achse des jeweiligen Führungssteges und die Achse der zu kontaktierenden Leitungsader definiert ist, rechtwinklig kreuzen. Die virtuelle Kreuzungslinie der unter 90° aufeinandertreffenden Ebenen ist eine spurgenaue Kreuz-Führung für das Verschieben des jeweiligen Schneid-Klemmkontaktes.

Das Verschieben der Schneid-Klemmkontakte zum Kontaktieren der elektrischen Leitungen (und auch das Abziehen der Schneid-Klemmkontakte von einer elektrischen Leitung) erfordert im Regelfall größere aufzuwendende Kräfte, weshalb in der Praxis Vorschub-Rotationszylinder mit einem Gewinde geringer Steigung verwendet werden, die die manuell aufzubringenden Drehkräfte in größere lineare Verschiebekräfte übersetzen. Zu diesem Zweck weist der Kopf des gabelförmigen Schneid-Klemmkontaktes ein kreisrundes Rotations-Gegenlager für den im Isolierstoffgehäuse des Abzweig-Anschlußverbinders rotierbar gelagerten Vorschub-Rotationszylinder auf (vergl.EP 0 726 623 A2).

Der erfindungsgemäße Abzweig-Anschlußverbinder wird zweckmäßigerweise mittels eines solchen Vorschub-Rotationszylinders betätigt, wobei gemäß Anspruch 3 vorgesehen ist, daß der Vorschub-Rotationszylinder in Form einer stirnseitig offenen Zylinderkappe ausgebildet ist, die das Rotations-Gegenlager des gabelförmigen Schneid-Klemmkontaktes übergreift, wobei die Zylinderwand der Zylinderkappe auffedert und mit einem nach innen vorstehenden Rand in eine Ringnut des Rotations-Gegenlagers eingreift, und daß sodann das Bewegungsgewinde zwischen der Zylinderkappe und dem Isolierstoffgehäuse in Eingriff gebracht ist, wodurch die Zylinderwand der Zylinderkappe gegen eine erneute Auffederung gesperrt ist.

Die neue Zylinderkappe, die das Rotations-Gegenlager übergreift, ermöglicht eine kurze axiale Bauweise der aus Zylinderkappe und Schneid-Klemmkontakt bestehenden Baugruppe. Die gewünschte Auffederungssperre der Zylinderkappe ist im Prinzip schon dann erreicht, wenn die vormontierte Baugruppe ein stückweit in die Zylinderbohrung eingesteckt ist, die für jeden Schneid-Klemmkontakt in dem Isolierstoffgehäuse des Abzweig-Anschlußverbinders vorhanden ist. Die endgültige Auffederungssperre ist dann gewährleistet, wenn die Zylinderkappe mit ihrem Außengewinde in das Innengewinde der Zylinderbohrung in dem Isolierstoffgehäuse paßgenau eingeschraubt ist.

Es ist zweckmäßig, die Zylinderbohrung mit einem Links-Drehanschlag zu versehen, den die Zylinderkappe am Anfang ihres Einschraubvorgangs in die Zylinderbohrung "überschnappend" überfährt und der verhindert, daß die Zylinderkappe unbeabsichtigt durch Linksdrehung wieder aus der Zylinderbohrung herausgedreht werden kann.

Nachfolgend werden Ausführungsbeispiele der Erfindung anhand der Zeichnungen beschrieben. Es zeigen:
- Fig. 1: in perspektivischer Darstellung ein erstes Ausführungsbeispiel,
- Fig. 2: in perspektivischer Darstellung ein zweites Ausführungsbeispiel.

Fig. 1 zeigt in perspektivischer Darstellung den Bereich eines gabelförmigen Schneid-Klemmkontaktes 9, von denen es mehrere bei einem erfindungsgemäßen Abzweig-Anschlußverbinder gibt. Dargestellt ist das Isolierstoffgehäuse 2 mit der der Gehäuse-Zylinderbohrung 3, die einen vorspringenden, eingängigen Gewindegang 4 aufweist, vorzugsweise bestehend aus zwei einander gegenüberliegenden Teilstücken mit jeweils einer Umfangserstreckung von 120° (im einzelnen nicht dargestellt).

In die Gehäuse-Zylinderbohrung ist eine Zylinderkappe 5 eingesetzt und auf den Gewindegang 4 der Zylinderbohrung aufgedreht. Zu diesem Zweck ist der Gewindegang auf seiten der Zylinderkappe als Gewindefurche 6 am unteren Rand der Zylinderwand der Zylinderkappe eingemuldet.

Die Zylinderkappe übergreift das Rotations-Gegenlager 7 des Kontaktabgriffelementes, das bei dem dargestellten Ausführungsbeispiel aus dem Kunststoffkörper 8 mit dem Rotations-Gegenlager 7 und dem unterseitigen, aus einem flachen Metallstück gefertigten gabelförmigen Schneid-Klemmkontakt 9 besteht. Der Schneid-Klemmkontakt 9 ist in einer unterseitigen Steckaufnahme des Kunststoffkörpers 8 drehfest sowie zug- und druckfest eingerastet, und zwar mittels der Rastvorrichtung 10.

Beim Vormontieren der Zylinderkappe 5, des Kunststoffkörpers 8 mit dem Rotations-Gegenlager 7 und des Schneid-Klemmkontaktes 9 greift der nach innen vorstehende Rand 13 der Zylinderkappe in die Ringnut 14 des Kunststoffkörpers 8 ein. Zu diesem Zweck kann die Zylinderwand der Zylinderkappe etwas auffedern, was zum einen durch die Materialschwächung im unteren Randbereich (siehe eingemuldete Gewindefurche 6) und zum anderen durch Hohlräume 11 und 12 im oberen Kappenbereich ermöglicht wird. Der Hohlraum 12 ist zugleich die Steckaufnahme für eine Schraubendreherklinge mittels der die Zylinderkappe 5 rotierbar ist.

Der Kunststoffkörper 8 ist mittels des angespritzten Drehstopps 15 in dem Boden 16 des Isolierstoffgehäuses rotationsfest geführt. Durch eine Drehung bzw. Rotation der Zylinderkappe wird der Schneid-Klemmkontakt 9 linear und (in der Darstellung der Fig. 1) nach unten gegen eine elektrische Leitung vorgeschoben, die sich unterhalb des Bodens 16 befindet und dort im Isolierstoffgehäuse des Abzweig-Anschlußverbinders lagefixiert gehalten ist.

Die positionsgenaue Führung des Schneid-Klemmkontaktes 9 ist erfindungsgemäß dadurch gekennzeichnet, daß das gabelförmige Maul des Schneid-Klemmkontaktes einen Führungssteg 17 übergreift, der beim Spritzvorgang des Isolierstoffgehäuses in dem Isolierstoffgehäuse positionsgenau mit ausgeformt ist.

Fig. 2 zeigt ein zweites Ausführungsbeispiel der Erfindung.

Die Verschiebung des gabelförmigen Schneid-Klemmkontaktes 20 gegen die im unteren Teil des Isolierstoffgehäuses lagefixiert gehaltenen Leitung 21 ist mittels des Führungssteges 22 im oberen Teil des Isolierstoffgehäuses geführt. Diese Führung ist zu einer spurgenauen Kreuz-Führung dadurch ausgebaut, daß zusätzlich eine Hochkant-Stromschiene 23 im Isolierstoffgehäuse ortsfest montiert ist, die in Verschieberichtung von einer (in der Darstellung der Fig. 2) nach unten offenen U-förmigen Blattfeder 24 übergriffen wird, die mit dem Schneid-Klemmkontakt 20 elektrisch und mechanisch fest verbunden ist und die als Gleitschiebekontakt beim Verschieben des Schneid-Klemmkontaktes auf der Hochkant-Stromschiene mitläuft (vergleiche hierzu die jeweiligen Verschiebepositionen bei den benachbart dargestellten Kontaktabgriffelementen).

Die jeweiligen Hochkant-Stromschienen 23 enden jeweils in einem Buchsenkontakt 25, der innerhalb eines Isolierstoff-Steckers 26 des Abzweig-Anschlußverbinders angeordnet ist. Das Aufschieben der Schneid-Klemmkontakte auf die jeweiligen Hochkant-Stromschienen erfolgt bei dem dargestellten Ausführungsbeispiel mittels einer linear in Verschieberichtung zu bewegenden Isolierstoff-Schiebehülse 27, die eine Zuglasche 28 aufweist, so daß auch mit einer so einfachen Isolierstoff-Schiebehülse das Aufschieben und das Abziehen der jeweiligen Schneid-Klemmkontakte auf bzw. von der zu kontaktierenden Leitung möglich ist.

## Patentansprüche

1. Abzweig-Anschlußverbinder
- zum abisolierfreien elektrischen Kontaktieren der Leitungsadern (21) von elektrischen Leitungen, die eine Isolierung und/oder Abschirmung aufweisen und deren jeweilige Abgriffszonen parallel zueinander in einem Isolierstoffgehäuse lagefixiert gehalten sind,
- wobei der Kontaktabgriff pro Leitung jeweils mittels eines in dem Isolierstoffgehäuse rechtwinklig zur Leitung verschiebbar geführten kontaktabgriffelementes erfolgt, das in Form eines aus einem Flachmaterial hergestellten gabelförmigen Schneid-Klemmkontaktes (9, 20) ausgebildet ist,
**dadurch gekennzeichnet,**
- **daß** der gabelförmige Schneid-Klemmkontakt (9, 20) bei seiner Verschiebebewegung mittels eines Führungssteges (17, 22) geführt ist, der aus dem Material des Isolierstoffgehäuses ausgeformt ist und der in dem Isolierstoffgehäuse achsparallel und im wesentlichen mittensymmetrisch und oberhalb der zu kontaktierenden Leitungsader (21) positioniert ist
- derart, daß das gabelförmige Maul des Schneid-Klemmkontaktes den Führungssteg übergreift und von dem Führungssteg geführt ist, bevor der Schneid-Klemmkontakt die Isolierung und/oder die Abschirmung der unter dem Führungssteg verlaufenden Leitung berührt.

2. Abzweig-Anschlußverbinder nach Anspruch 1,
**dadurch gekennzeichnet,**
- **daß** der gabelförmige Schneid-Klemmkontakt (20) bei seiner Verschiebebewegung mittels einer Hochkant-Stromschiene (23) geführt ist, die aus einem metallischen Flachmaterial gefertigt ist, das sich in einer Erstreckungsebene parallel zur Verschiebebewegung des Schneid-Klemmkontaktes erstreckt,
- wobei die Hochkant-Stromschiene (23) in dem Isolierstoffgehäuse ortsfest gehalten ist und von einer nach unten, in Verschieberichtung des Schneid-Klemmkontaktes U-förmig offenen Blattfederklemme (24) übergriffen wird, die mit dem Schneid-Klemmkontakt elektrisch und mechanisch verbunden ist und die als Gleitschiebekontakt beim Verschieben des Schneid-Klemmkontaktes auf der Hochkant-Stromschiene mitläuft,
- und **daß** sich die Erstreckungsebene der Hochkant-Stromschiene (23) und die Führungsstegebene, die durch die Achse des Führungssteges (22) und die Achse der zu kontaktierenden Leitungsader (21) definiert ist, rechtwinklig kreuzen.

3. Abzweig-Anschlußverbinder nach Anspruch 1
**dadurch gekennzeichnet,**
- **daß** der Kopf des gabelförmigen Schneid-Klemmkontaktes ein kreisrundes Rotations-Gegenlager (7) für einen im Isolierstoffgehäuse mit einem Bewegungsgewinde (4, 6) rotierbar gelagerten Vorschub-Rotationszylinder (5) aufweist,
- **daß** der Vorschub-Rotationszylinder in Form einer stirnseitig offenen Zylinderkappe (5) ausgebildet ist, die das Rotations-Gegenlager (7) des gabelförmigen Schneid-Klemmkontaktes übergreift,
- wobei die Zylinderwand der Zylinderkappe auffedert und mit einem nach innen vorstehenden Rand (13) in eine Ringnut (14) des Rotations-Gegenlagers eingreift,
- und **daß** sodann das Bewegungsgewinde (4, 6) zwischen der Zylinderkappe und dem Isolierstoffgehäuse in Eingriff gebracht ist, wodurch die Zylinderwand der Zylinderkappe gegen eine erneute Auffederung gesperrt ist.

## Claims

1. Branch connector
- for making electrical contact with line cores (21) of electrical lines without stripping, which lines have insulation and/or screening and whose respective tapping zones are held fixed in position parallel to one another in an insulating material housing,
- wherein the contact tap for each line is in each case made by means of a contact tapping element which is guided such that it can move at right angles to the line in the insulating material housing and is in the form of an insulation-displacement terminal contact (9, 20), which is produced from a flat material and is in the form of a fork,
**characterized**
- **in that** the insulation-displacement terminal contact (9, 20) which is in the form of a fork is guided during its movement by means of a guide web (17, 22) which is formed from the material of the insulating material housing and is positioned in the insulating material housing parallel to the axis and essentially centrally symmetrical up above the line cores (21) with which contact is to be made,
- such that the mouth of the insulating-displacement terminal contact, which is in the form of a fork, clasps the guide web and is guided by the guide web, before the insulation-displacement terminal contact touches in the insulation and/or the screening on the line which runs under the guide web.

2. Branch connector according to Claim 1,
**characterized**
- **in that** the insulation-displacement terminal contact (20) which is in the form of a fork is guided during its movement by means of a busbar (23) mounted on edge, which busbar (23) is manufactured from a metallic flat material and extends in an extent plane parallel to the movement of the insulation-displacement terminal contact,
- wherein the busbar (23) which is mounted on edge is held in a fixed position in the insulating material housing and is clasped by a leaf-spring terminal (24), which is open in a U-shape at the bottom, in the movement direction of the insulation-displacement terminal contact, is electrically or mechanically connected to the insulation-displacement terminal contact and, as a sliding contact, moves on the busbar, which is mounted on edge, during movement of the insulation-displacement terminal contact,
- and **in that** the plane on which the busbar (23), which is mounted on edge, extends, and the guide-web plane which is defined by the axis of the guide web (22) and by the axis of the line cores (21) with which contact is to be made, cross at right angles.

3. Branch connector according to Claim 1,
**characterized**
- **in that** the head of the insulation-displacement terminal contact, which is in the form of a fork, has a circular rotation opposing bearing (7) for a feed rotation cylinder (5), which is mounted such that it can rotate in an insulating material housing with a movement thread (4, 6),
- **in that** the feed rotation cylinder is in the form of a cylinder cap (5) which is open on the end face and clasps the rotation opposing bearing (7) of the insulation-displacement terminal contact, which is in the form of a fork,
- wherein the cylinder wall of the cylinder cap springs open and has an edge (13), which projects inwards, and engages in an annular groove (14) in the rotation opposing bearing,
- and **in that** the movement thread (4, 6) then engages between the cylinder cap and the insulating material housing, thus blocking the cylinder wall of the cylinder cap from springing out again.

## Revendications

1. Connecteur de dérivation
pour un contact électrique non dénudé de fils conducteurs (21) de câbles électriques, qui présente une isolation et/ou un blindage et dont les zones de branchement respectives parallèles les unes aux autres sont maintenues fixées en position dans un boîtier en matériau isolant,
dans lequel le branchement par contact par ligne est effectué respectivement au moyen d'un élément de branchement par contact guidé pouvant être déplacé perpendiculairement au câble dans le boîtier en matériau isolant, élément de branchement par contact qui est réalisé sous la forme d'un contact auto-dénudant (9, 20) en forme de fourche fabriquée à partir d'un matériau plat,
**caractérisé**
**en ce que** le contact auto-dénudant en forme de fourche (9, 20) est guidé lors de son déplacement au moyen d'une tige de guidage (17, 22), qui est réalisée à partir du matériau du boîtier en matériau isolant et qui est positionné parallèle à l'axe dans le boîtier en matériau isolant et sensiblement symétrique par rapport au centre et au-dessus du câble à contacter (21)
de sorte que l'espace en forme de fourche du contact auto-dénudant recouvre la tige de guidage et est guidé par la tige de guidage, avant que le contact auto-dénudant ne touche l'isolation et/le blindage du câble s'étendant sous la tige de guidage.

2. Connecteur de dérivation selon la revendication 1, **caractérisé**
**en ce que** le contact auto-dénudant en forme de fourche (20) est guidé lors de son déplacement au moyen d'une barre conductrice dressée (23), qui est réalisée à partir d'un matériau plat métallique, qui s'étend dans un plan d'extension parallèlement au déplacement du contact auto-dénudant,
dans lequel la barre conductrice dressée (23) est maintenue localement fixe dans le boîtier en matériau isolant et depuis celui-ci vers le bas, dans la direction de déplacement du contact auto-dénudant, un dispositif de serrage ressort à lame ouvert en forme de U (24) est recouvert, qui est relié électriquement et mécaniquement au contact auto-dénudant et qui se déplace sur la barre conductrice dressée en tant que contact à glissière lors du déplacement du contact auto-dénudant,
et **en ce que** le plan d'extension de la barre conductrice dressée (23) et le plan de la tige de guidage, qui est défini par les axes de la tige de guidage (22) et les axes du fil conducteur à contacter (21), se croisent perpendiculairement.

3. Connecteur de dérivation selon la revendication 1 **caractérisé**
**en ce que** la tête du contact auto-dénudant en forme de fourche présente un contre-palier de rotation arrondi (7) pour un cylindre de rotation d'avance (5) positionné à rotation avec un filetage de déplacement (4, 6) dans le boîtier en matériau isolant,
**en ce que** le cylindre de rotation d'avance est réalisé sous la forme d'une coiffe de cylindre ouverte côté avant (5), qui recouvre le contre-palier de rotation (7) du contact auto-dénudant en forme de fourche,
dans lequel la paroi de cylindre de la coiffe de cylindre se détend et pénètre avec un bord faisant saillie vers l'intérieur (13) dans une rainure annulaire (14) du contre-palier de rotation,
et **en ce qu'**ainsi le filetage de déplacement (4, 6) est amené en prise entre la coiffe de cylindre et le boîtier en matériau isolant, moyennant quoi la paroi de cylindre de la coiffe de cylindre est opposée à une nouvelle détente.
